# EUROPÄISCHE PATENTSCHRIFT

(11) **EP 0 009 809 B1**
(45) Veröffentlichungstag und Bekanntmachung des Hinweises auf die Patenterteilung: **10.02.1982**
(21) Anmeldenummer: 79103767.4
(22) Anmeldetag: 03.10.1979
(51) Int. Cl.: C10G 69/06

(54) **Verfahren zur Erzeugung von Olefinen**
A process for producing olefines
Procédé de production d'oléfines

(30) Priorität: 06.10.1978 DE 2843793
(43) Veröffentlichungstag der Anmeldung: 16.04.1980
(73) Patentinhaber: Linde Aktiengesellschaft, 65189 Wiesbaden (DE)
(72) Erfinder: Wernicke, Hans Jürgen, Dr., D-8190 Wolfratshausen (DE); Mikulla, Klaus, D-8192 Geretsried 1 (DE)
(74) Vertreter: Schaefer, Gerhard, Dr.

## Beschreibung

Die Erfindung betrifft ein Verfahren zum Spalten von Kohlenwasserstoffgemischen mit einer hydrierenden Behandlung und einer nachfolgenden thermischen Spaltung.

Für die Spaltung von Kohlenwasserstoffen zur Herstellung von Olefinen sind. leichte Einsatzmaterialien, das heisst, Kohlenwasserstoffe mit einem Siedepunkt unterhalb von 200°C, wie beispielsweise Naphtha, besonders geeignet. Sie führen zu hohen Spaltausbeuten und ergeben wenig unerwünschte Nebenprodukte. Der grosse Bedarf derartiger günstiger Spalteinsätze kann zu einer Verknappung oder Preissteigerung dieser Stoffe führen. Es wird deshalb seit einiger Zeit der Versuch unternommen, Verfahren zu entwickeln, die auch die günstige Verwertung eines höher siedenden Einsatzmaterials erlauben.

Die Verwendung höher siedender Einsätze führt grundsätzlich zu geringeren Ausbeuten an wertvollen Spaltprodukten, während gleichzeitig in zunehmendem Masse eine nur schwer verwertbare über 200°C siedende Kohlenwasserstofffraktion anfällt. Daneben entstehen noch weitere Schwierigkeiten dadurch, dass höher siedende Einsätze zu verstärkten Koks- und Teerbildungen in der Spaltanlage führen. Diese Produkte, die sich an den Wänden der Leitungselemente, beispielsweise Rohrleitungen und Wärmetauscher, ablagern, bedingen damit eine Verschlechterung der Wärmeübertragung und führen ausserdem zu Querschnittsverengungen. Es ist deshalb erforderlich, eine gegenüber einer Verwendung leichter Kohlenwasserstoffe häufigere Entfernung dieser Ablagerungen durchzuführen.

Zur Lösung dieses Problems ist in der DE-A 2164 951 ein Verfahren beschrieben, bei dem der Einsatz vor seiner thermischen Spaltung katalytisch hydriert wird. Durch diese Vorbehandlung werden die aromatischen Verbindungen im Einsatzmaterial, die im wesentlichen zu den unerwünschten Spaltprodukten führen, verringert. Darüber hinaus findet auch eine Entschwefelung des Einsatzmaterials statt.

Der Erfindung liegt die Aufgabe zugrunde, ein Verfahren der genannten Art so auszugestalten, dass es unter besonders günstigen wirtschaftlichen Bedingungen betrieben werden kann.

Diese Aufgabe wird dadurch gelöst, dass das Kohlenwasserstoffgemisch ein atmosphärisches Rückstandsöl ist, aus dem in einer Vakuumdestillation ein Vakuumgasöl und ein Vakuumrückstand gebildet werden, dass aus dem Vakuumrückstand die Asphaltbestandteile abgetrennt und der asphaltfreie Vakuumrückstand mit dem Vakuumgasöl verschnitten und der hydrierenden Behandlung zugeführt wird, wonach zumindest ein Teil des Hydrierprodukts der thermischen Spaltung unterworfen wird.

Während bisher für die thermische Spaltung üblicherweise nur atmosphärische Siedeschnitte des Rohöls verwendet wurden, zeigt das erfinfür die thermische Spaltung zu nutzen. dungsgemässe Verfahren eine Möglichkeit auf, auch die noch schwereren Rohölkomponenten

Zur Aufarbeitung des Vakuumrückstandes ist es erforderlich, zunächst die Asphaltbestandteile aus dieser Fraktion zu entfernen, da diese Komponenten sich anderenfalls in starkem Masse an Anlagenteilen und auf dem Hydrierkatalysator absetzen würden.

Gemäss einer besonderen Ausbildung des Erfindungsgedankens erfolgt die Abtrennung der Asphaltbestandteile mittels einer Lösungsmittelextraktion.

Es hat sich gezeigt, dass extrahierter Vakuumrückstand bis zu 40 Gew.-% paraffinische und naphthenische Komponenten enthält, die bei der thermischen Spaltung hohe Olefinausbeuten liefern. Weiterhin weist diese Fraktion Aromaten, im wesentlichen Polyaromaten auf, die im Rahmen einer Hydrierung zu spaltbaren Komponenten aufbereitet werden können.

Aufgrund der chemischen Struktur des extrahierten Vakuumrückstands erscheint es erstrebenswert, zur Maximierung der Spaltausbeute bei minimalem Rohstoffeinsatz auch diese Fraktion zu nutzen. Wie in Versuchen festgestellt wurde, ergeben sich weder in der Hydrierung noch in der nachfolgenden thermischen Spaltung grössere technische Probleme, die auf den hohen Siedebeginn des extrahierten Vakuumrückstands zurückzuführen sind. Vielmehr hat sich gezeigt, dass bei einer Vermischung dieser . Fraktion mit dem bei der Vakuumdestillation gewonnen Vakuumgasöl insgesamt eine Fraktion entsteht, deren weitere Verarbeitung unter im wesentlichen üblichen Bedingungen erfolgen kann. Lediglich bei der thermischen Spaltung kann es erforderlich sein, mit höheren Dampfverdünnungen als bei leichten Einsätzen zu arbeiten.

Bei der Behandlung des Vakuumrückstands fällt ein Extraktionsrückstand an, der als Bitumen verwendbar ist oder auch als Wasserstoffquelle für die Hydrierung dienen kann, falls er über eine partielle Oxidation zu einem Gasgemisch umgesetzt wird.

Die Extraktion des Vakuumrückstands kann mit unpolaren Lösungsmitteln durchgeführt werden. In einer günstigen Weiterbildung des erfindungsgemässen Verfahrens werden hierzu C_{J}- bis C6-Kohlenwasserstoffe verwendet. Dabei nimmt die Ausbeute an extrahiertem Vakuumrückstand, aber auch der Gehalt an Schwermetall, Asphaltstoffen, Schwefel und Stickstoff in dieser Fraktion mit der Zahl der Kohlenstoffatome im verwendeten Lösungsmittel-Kohlenwasserstoff zu.

Es ist somit möglich, durch die Wahl des Extraktionsmittels die Qualität des extrahierten Vakuumrückstands zu beeinflussen. Hiervon wird in weiterer Ausbildung des erfindungsgemässen Verfahrens Gebrauch gemacht, wobei die Qualität des extrahierten Vakuumrückstands nach deren Verschnitt mit dem Vakuumgasöl die Wahl des Extraktionsmittels für das jeweilige Einsatzkohlenwasserstoffgemisch bestimmt. Nach dem Verschnitt der beiden Fraktionen soll der Gehalt an Asphaltbestandteilen und Schwermetallen etwa dem zulässigen Höchstgehalt dieser Komponenten entsprechen, unter dem bei der Hydrierung für übliche Katalysatorlaufzeiten (1 bis 2 Jahre) noch keine wesentlichen Beeinträchtigungen der Hydrierreaktionen entstehen. Derartige zulässige Höchstgehalte liegen beispielsweise bei Asphaltbestandteilen um 0,05 Gew.-% und bei Vanadium in der Grössenordnung von 2 bis 3 Gew.-ppm.

In einer günstigen Weiterbildung des erfindungsgemässen Verfahrens wird die hydrierende Behandlung des Verschnitts des Vakuumgasöls und des extrahierten Vakuumrückstands unter Reaktionsbedingungen durchgeführt, bei denen nur ein Teil der Kohlenwasserstoffe zu leicht siedenden Produkten umgesetzt werden. Anschliessend wird dann das Hydrierprodukt in eine leichte und eine schwere Fraktion zerlegt, wobei nur die schwere Fraktion der thermischen Spaltung zugeführt wird.

Diese Ausgestaltung des Verfahrens basiert auf der Erkenntnis, dass bei der Hydrierung eines schweren Kohlenwasserstoffgemisches nicht nur die schweren Bestandteile, insbesondere die polyaromatischen Verbindungen, hydriert oder hydrierend gespalten werden, sondern dass daneben auch eine Isomerisierung von n-Alkanen und n-Alkylketten erfolgt. Bei der Hydrierung wird damit einerseits zwar erst ein für die thermische Spaltung geeignetes Produkt erzeugt, andererseits werden aber bei der lsomerisierung, die mit steigender Hydrocrackschärfe bei der Hydrierung zunimmt, gleichzeitig Produkte gebildet, die nur zu geringen Steigerungen der Spaltausbeuten führen und wegen ihres hohen Wasserstoffverbrauchs die Wirtschaftlichkeit des Verfahrens begrenzen.

Es wurde deshalb untersucht, ob sich bei einer Zerlegung des Hydrierprodukts in Fraktionen unterschiedlicher Siedebereiche in den einzelnen Fraktionen eine Verteilung der Komponenten erreichen lässt, bei der die eine Fraktion im Vergleich zum unzerlegten Hydrierprodukt einen verbesserten Einsatz für die thermische Spaltung und die andere Fraktion günstige Eigenschaften für einen anderen Verwertungszweck aufweist.

Dabei wurde gefunden, dass der lsomerisierungsgrad der höhersiedenden Bestandteile des Hydrierprodukts im Vergleich zu dem der tiefersiedenden Komponenten unerwartet gering ist. Nach einer Abtrennung der leicht siedenden Komponenten führt der verbleibende schwere Siedeschnitt bei der thermischen Spaltung zu überraschend hohen Olefinausbeuten, die denen von Naphtha gleichkommen.

Diese Verfahrensführung weist unter anderem den Vorteil auf, dass die thermische Spaltung unter besonders günstigen Bedingungen durchgeführt werden kann. Weil nämlich der Spalteinsatz einen gegenüber dem bekannten Verfahren der DE-A 2164951 begrenzten Siedebereich hat, lassen sich die Spaltbedingungen besser optimieren. Darüber hinaus ist bei dieser Verfahrensweise neben der hohen Ausbeute an wertvollen Produkten bei der thermischen Spaltung des schweren Siedeschnitts auch der Anteil der nur schwer verwertbaren, über 200°C siedenden Pyrolyserückstände überraschend gering.

Die Ursache der hohen Spaltausbeuten wird in der chemischen Struktur dieser Fraktion gesehen, die im wesentlichen aus gering isomerisierten Paraffinen und aus Naphthenen besteht, die beide zu hohen Olefinausbeuten führen. Um den Anteil dieser Bestandteile in der hochsiedenden Fraktion des Hydrierprodukts möglichst gross zu halten, ist es günstig, die Hydrierung unter milden Bedingungen durchzuführen. Dann werden nämlich die hochsiedenden Paraffine und Naphthene nur zu einem geringen Teil isomerisiert und damit weitgehend unverändert belassen, während aus den polyaromatischen Verbindungen, die beispielsweise im Verschnitt aus Vakuumgasöl und extrahiertem Vakuumrückstand bis zu 50 Gew.-% ausmachen, hauptsächlich Naphthene erzeugt werden.

Die abgetrennten niedrigsiedenden Komponenten des Hydrierprodukts, die nicht der thermischen Spaltung zugeführt werden, bestehen aus Benzinfraktionen, die sich als schwefelarme Vergaser- oder Turbinenkraftstoffe eignen oder mit anderen als Kraftstoff geeigneten Raffinerieerzeugnissen verschnitten werden können. Daneben fallen - sofern diese Komponenten nicht bereits in der schweren Fraktion belassen werden - Mitteldestillate an, die den Anforderungen an Heizöl der Spezifikation EL und an Dieseltreibstoff genügen. Diese Fraktionen sind durch ihren geringen Schwefelgehalt besonders wertvoll. Sie können aber auch mit anderen schwefelreichen Erzeugnissen verschnitten werden, um diese wirtschaftlich aufzuwerten.

Selbstverständlich hängt die Qualität des Hydrierprodukts wesentlich von den Reaktionsbedingungen der Hydrierung ab. Dabei ist es günstig, die Hydrierung so zu steuern, dass die unerwünschten polyaromatischen Verbindungen des Einsatz-Kohlenwasserstoffgemisches weitgehend hydriert werden, dagegen der Gehalt an monoaromatischen Verbindungen kaum verändert wird. Da der grösste Anteil der Monoaromaten bei der Zerlegung des Hydrierprodukts in die leicht siedende Fraktion gelangt, werden dessen motorische Eigenschaften verbessert. Ausserdem wird bei einer derartigen Verfahrensführung nicht unnötig Wasserstoff für die Monoaromatenhydrierung verbraucht.

Ein günstiges Hydrierprodukt ergibt sich beispielsweise aus dem Verschnitt von Vakuumgasöl una-ex-trahiertem Vakuumrückstand bei einer Hydrierung unter milden Bedingungen, d.h. bei Temperaturen zwischen 350 und 400°C, einem Druck zwischen 80 und 150 bar und bei Raumgeschwindigkeiten von mehr als 0,7 I/I Katalysatormaterial und Stunde bei der Verwendung von üblichen Hydrier- oder Hydrocrackkatalysatoren.

Bei einer derartigen Hydrierung wird stets auch ein Teil der im Kohlenwasserstoffgemisch enthaltenen Paraffine und Naphthene umgesetzt, d.h. isomerisiert oder hydrierend gespalten. Der Hauptanteil dieser Produkte gelangt bei der Zerlegung des Hydrierprodukts in die niedrig siedende Fraktion und verbessert aufgrund der Isomerisierung deren motorische Eigenschaften.

Es hat sich als günstig erwiesen, in die Fraktion mit den tiefsiedenden Bestandteilen entweder die unter 200°C oder die unter 340°C siedenden Bestandteile aufzunehmen. Wird der Schnitt bei 200°C durchgeführt, ergibt sich eine Benzinfraktion, die ihrerseits wiederum in eine Leichtbenzin- und in eine Schwerbenzinfraktion zerlegt werden kann. Der Schnitt unter 340°C enthält darüber hinaus noch Kerosin und Heizöl der Spezifikation EL bzw. Dieselkraftstoff.

Nachfolgend wird das erfindungsgemässe Verfahren anhand eines Beispiels näher erläutert.

Ausgegangen wurde von einem Rohöl, von dem nach Abtrennung der atmosphärischen Siedeschnitte 51 Gew.-% als atmosphärischer Rückstand anfielen. Davon waren 29 Gew.-% Vakuumgasöl und 22 Gew.-% Vakuumrückstand. Diese beiden Fraktionen wurden in einer Vakuumdestillation isoliert. Charakteristische Eigenschaften des dabei gewonnenen Vakuumgasöls und des Vakuumrückstands sind in Tabelle 1, Spalten (1) (Vakuumgasöl) bzw. (2) (Vakuumrückstand) enthalten.

Der Vakuumrückstand wurde anschliessend mit einem Extraktionsmittel behandelt, das zu 35 Mol-% aus Propan und 65 Mol-% aus Butan bestand. Es wurde in einer Gegenstromextraktionssäule unter einem Druck von 30 bar gearbeitet, wobei die Temperaturen im Sumpf 45°C und im Kopf der Säule 75°C betrugen.

Unter diesen Bedingungen wurde aus dem Vakuumrückstand ein Extraktionsrückstand gebildet. der 41 Gew.-% ausmachte, während 59 Gew:-% als extrahierter Vakuumrückstand abgezogen und mit dem Vakuumgasöl verschnitten wurden. Der Verschnitt, der zu 69 Gew.-% aus Vakuumgasöl und 31 Gew.-% aus extrahiertem Vakuumrückstand zusammengesetzt ist, weist charakteristische Eigenschaften auf, die in Tabelle 1. Spalte (3) angegeben sind.

Diese Fraktion wurde anschliessend hydriert. Dazu wurde das Gemisch bei einem Druck von 80 bar und bei einer Temperatur von 400°C mit einer stündlichen Raumgeschwindigkeit von 0,8 Liter Hydriereinsatz je Liter Katalysatormaterial über einen Katalysator geführt, der als hydrierwirksame Komponenten Nickel und Molybdän auf einem sauren Träger enthielt. Bei der Hydrierung wurden je Tonne Hydriereinsatz 275 Nm³ Wasserstoff verbraucht.

Das Hydrierprodukt enthielt 2,2 Gew.-% H₂S, 0,1 Gew.-% NH₃, 2,4 Gew.-% C₁-C₄-Kohlenwasserstoffe, ferner an flüssigen Bestandteilen 30,4 Gew.-% einer Benzinfraktion mit C₅- und schwereren Kohlenwasserstoffen mit einem Siedeende von 200°C, 45,1 Gew.-% einer zwischen 200 und 340°C siedenden Fraktion und 19,8 Gew.-% über 340°C siedende Komponenten.

Die wesentlichen Eigenschaften der BenzInfraktion (Cₛ-200°C) sind in Tabelle 2, Spalte (1), angegeben.

Die über 200°C siedenden Bestandteile des Hydrierprodukts wurden als Einsatz für die thermische Spaltung verwendet. Die wichtigsten Eigenschaften dieser Fraktion sind in Spalte (2) der Tabelle 2 angeführt.

Zur Spaltung in einem beheizten Spaltrohr wurde der Einsatz mit 0,8 Gewichtsteilen Wasserdampf je Gewichtsteil Kohlenwasserstoff verdünnt und mit einer Verweilzeit von 0,2 Sek. durch den Reaktor geführt. Die Austrittstemperatur betrug 830°C. Das Spaltprodukt enthielt an wertvollen Komponenten 9,5 Gew.-% Methan, 28,1 Gew.-% Äthylen und 14,8 Gew.-% Propylen. Die über 200°C siedende Rückstandsfraktion machte lediglich 12,3 Gew.-% des Spalteinsatzes aus.

## Patentansprüche

1. Verfahren zum Spalten von Kohlenwasserstoffgemischen mit einer hydrierenden Behandlung und einer nachfolgenden thermischen Spaltung, dadurch gekennzeichnet, dass das Kohlenwasserstoffgemisch ein atmosphärisches Rückstandsöl ist, aus dem in einer Vakuumdestillation ein Vakuumgasöl und ein Vakuumrückstand gebildet werden, dass aus dem Vakuumrückstand die Asphaltbestandteile abgetrennt und der asphaltfreie Vakuumrückstand mit dem Vakuumgasöl verschnitten und der hydrierenden Behandlung zugeführt wird, wonach zumindest ein Teil des Hydrierprodukts der thermischen Spaltung unterworfen wird.

2. Verfahren nach Anspruch 1, dadurch gekennzeichnet, dass die Abtrennung der Asphaltbestandteile des Vakuumrückstandes mittels einer Lösungsmittelextraktion mit einem unpolaren Lösungsmittel aus C₃-, C₄-, C₅- oder C₆-Kohlenwasserstoffen durchgeführt wird, wobei im Falle hoher Konzentration an Schwermetallen und/oder Asphaltbestandteilen im Vakuumrückstand ein C3-Kohlenwasserstoff, bei geringen Konzentrationen .dieser Komponenten ein C₆-Kohlenwasserstoff und bei mittleren Konzentrationen dieser Komponenten ein C₄- oder C₅-Kohlenwasserstoff oder Mischungen aus C3- bis C6-Kohlenwasserstoffen. als Lösungsmittel verwendet werden.

3. Verfahren nach Anspruch 1 oder 2, dadurch gekennzeichnet, dass die hydrierende Behandlung bei Temperaturen zwischen 350 und 400°C, bei Drücken zwischen 80 und 150 bar und bei Raumgeschwindigkeiten von mehr als 0,7 I/I Katalysatormaterial und Stunde durchgeführt wird, wobei nur ein Teil des Kohlenwasserstoffgemisches zu leicht siedenden Produkten umgesetzt wird, worauf das Hydrierprodukt in eine leichte und eine schwere Fraktion zerlegt und nur die schwere Fraktion der thermischen Spaltung zugeführt wird.

4. Verfahren nach Anspruch 3, dadurch gekennzeichnet, dass das Hydrierprodukt in eine Fraktion mit unter 340°C und in eine Fraktion mit über 340°C siedenden Bestandteilen zerlegt wird.

5. Verfahren nach Anspruch 3, dadurch gekennzeichnet, dass das Hydrierprodukt in eine Fraktion mit unter 200°C und in eine Fraktion mit über 200°C siedenden Bestandteilen zerlegt wird.

## Claims

1. A process for cracking hydrocarbon mixtures by means of a hydrogenizing treatment and subsequent thermal cracking, characterised in that the hydrocarbon mixture is an atmospheric -distillation residual oil from which, in a vacuum distillation step, a vacuum gas oil and a vacuum residue are formed, that the asphaltic constituents are separated from the vacuum residue and the asphalt-free vacuum residue is mixed with the vacuum gas oil and fed to the hydrogenizing treatment step, whereafter at least a part of the hydrogenation product is subjected to thermal cracking.

2. A process as claimed in claim 1, characterised in that the separation of the asphaltic constituents of the vacuum residue is carried out by solvent extraction with a non-polar solvent consisting of C₃-, C₄-, C₅- or C₆-hydrocarbons, wherein in the case of a large conccntra- tion of heavy metals and/or asphaltic constituents in the vacuum residue, a C₃-hydrocarbon is used as solvent, in the case of small concentrations of these component, a C,-hydrocarbon is used as solvent, and in the case of average concentrations of these components, a C.- or Cs-hydrocarbon or mixtures consisting of C₃- to C,-hydrocarbons, are used as solvents.

3. A process as claimed in claim 1 or claim 2, characterised in that the hydrogenizing treatment is carried out at temperatures between 350 and 400°C, at pressures between 80 and 150 bar and at space velocities of more than 0.7 I per I catalyst material per hour, whereby only a part of the hydrocarbon mixture is converted into readily boiling products, whereafter the hydrogenation product is separated into a light and a heavy fraction and only the heavy fraction is fed to the thermal cracking step.

4. A process as claimed in claim 3, characterised in that the hydrogenation product is separated into a fraction having constituents which boil below 340°C and a fraction having constituents which boil above 340°C.

5. A process as claimed in claim 3, characterised in that the hydrogenation product is separated into a fraction having constituents which boil below 200°C and a fraction having constituents which boil above 200°C.

## Revendications

1. Procédé de craquage de mélange d'hydrocarbures comprenant une étape d'hydrogénation suivie par un craquage thermique, caractérisé en ce que le mélange d'hydrocarbures est une huile résiduelle atmosphérique à partir de laquelle on obtient, par distillation sous vide, une fraction de gas-oil et une fraction résiduelle, en ce qu'on sépare de la fraction résiduelle obtenue sous vide les composants asphaltiques, puis on coupe la fraction résiduelle obtenue sous vide et exempte d'asphalte avec la fraction de gas-oil obtenue sous vide, en ce qu'on effectue le traitement d'hydrogenation, et en ce qu'ensuite on soumet au moins une partie du produit d'hydrogénation au craquage thermique.

2. Procédé selon la revendication 1, caractérisé en ce que la séparation des constituants asphaltiques de la fraction résiduelle obtenue sous vide est effectuée par une extraction à l'aide d'un solvant non-polaire contenant des hydrocarbures à 3, 4, 5 ou 6 atomes de carbone, auquel cas, lorsque la concentration en métaux lourds et/ou en constituants asphaltiques dans la fraction résiduelle obtenue sous vide est élevée, on utilise comme solvant un hydrocarbure à 3 atomes de carbone alors que, pour de faibles concentrations desdits constituants, on utilise un hydrocarbure à 6 atomes de carbone et, pour des concentrations moyennes des dits constituants, on utilise un hydrocarbure à 4 ou 5 atomes de carbone ou bien des mélanges d'hydrocarbures contenant de 3 à 6 atomes de carbone.

3. Procédé selon la revendication 1 ou 2, caractérisé en ce que le traitement d'hydrogénation est effectué à des températures comprises entre 350 et 400°C, sous des pressions comprises entre 80 et 150 bars et à des vitesses de écoulement qui sont supérieures à 0,7 I/I de catalyseur par heure, auquel cas seulement une partie du mélange d'hydrocarbures est convertie en produits à bas point d'ébullition, le produit d'hydrogénation étant ensuite séparé en une fraction légère et en une fraction lourde, et seulement la fraction lourde étant soumise au craquage thermique.

4. Procédé selon la revendication 3, caractérisé en ce que le produit d'hydrogénation est séparé en une fraction contenant des constituants bouillant en dessous de 340°C et en une fraction contenant des constituants bouillant au-dessus de 340°C.

5. Procédé selon la revendication 3, caractérisé en ce que le produit d'hydrogénation est séparé en une fraction contenant des constituants bouillant en dessous de 200°C et en une fraction contenant des constituants bouillant au-dessus de 200°C.
